# DEMANDE DE BREVET EUROPEEN

(11) **EP 2 868 808 A1**
(43) Date de publication de la demande: **06.05.2015**
(21) Numéro de dépôt: 14306687.6
(22) Date de dépôt: 23.10.2014
(51) Int. Cl.: E02D 27/01, E02D 31/02, E04B 1/70

(54) **Procédé de fabrication d'un vide sanitaire, ensemble de construction permettant de mettre en oeuvre le procédé, et organe de fixation spécifique**

(30) Priorité: 04.11.2013 FR 1360783
(71) Demandeur: Lesage Developpement S.A.S., 68200 Mulhouse (FR)
(72) Inventeur: Boichon, Emmanuel, 63170 Aubière (FR); Chitthavong, Boris, 94130 Nogent sur Marne (FR); Duplessis, Arnaud, 45000 Orléans (FR); Muller, Franck Xavier, 68440 Habsheim (FR)
(74) Mandataire: Koelbel, Caroline

(57) **Abrégé**

La présente invention concerne un procédé de fabrication d'un vide sanitaire lors duquel on pose au moins deux pièces de fondation (1) dans des excavations ménagées dans le sol, on pose au moins une longrine (2) sur lesdites pièces de fondation (1) et on positionne au moins un panneau (3) dans une position verticale entre lesdites pièces de fondation (1) pour délimiter un vide sanitaire. Lors du procédé, on prévoit dans ladite longrine (2) au moins une réservation (21) s'étendant verticalement, l'on insère au moins une pièce d'appui (4) dans une position verticale dans ladite réservation (21) ménagée dans ladite longrine (2), l'on pose en applique ledit au moins un panneau (3) contre ladite au moins une pièce d'appui (4) pour maintenir ledit panneau (3) dans une position sensiblement verticale, et l'on fixe ledit panneau (3) à ladite pièce d'appui (4) par un organe de fixation (5, 5').

## Description

### Domaine technique :

La présente invention concerne un procédé de fabrication d'un vide sanitaire lors duquel on pose au moins deux pièces de fondation dans des excavations ponctuelles ménagées dans le sol, on pose au moins une longrine sur lesdites pièces de fondation et on positionne au moins un panneau dans une position sensiblement verticale entre lesdites pièces de fondation pour délimiter un vide sanitaire.

La présente invention concerne également un organe de fixation pour lier au moins un panneau à une pièce d'appui dans le procédé de fabrication.

Enfin, la présente invention concerne un ensemble de construction pour la mise en oeuvre du procédé comportant au moins deux pièces de fondation et au moins une longrine entre lesdites pièces de fondation, au moins un panneau à la verticale entre les pièces de fondation sous ladite au moins longrine.

### Technique antérieure :

On connait déjà de la publication FR 2 977 902 A1, appartenant à la demanderesse, un procédé de fabrication d'un plancher de bâtiment sur des fondations ponctuelles. Ce procédé consiste à poser des pièces de fondation 10 dans des excavations ponctuelles ménagées dans le sol, puis à poser des longrines 20 entre les pièces de fondation 10. Après quoi, des éléments de coffrage extérieurs et intérieurs sont posés dans des zones de clavetage entre les longrines 20 au droit des pièces de fondation 10, puis la structure portante du plancher est posée sur les pièces de fondation, les longrines 20 et les éléments de coffrage intérieurs. Pour terminer une couche de béton est coulée sur la structure portante pour former la dalle de compression du plancher et sceller simultanément les pièces de fondation 10 au sol ainsi que les longrines 20 entre elles et aux pièces de fondation 10. Par ailleurs, ce procédé permet de créer un vide sanitaire ou un vide technique en insérant des planches de coffrage additionnelles 45, ou similaires, dans des rainures latérales 18 des pièces de fondation 10 pour retenir le remblai à l'extérieur des fondations, comme représenté à la figure 1. Un tel procédé donnent des résultats très satisfaisants, en ce qui concerne la facilité et la rapidité de mise en oeuvre des fondations ponctuelles et de la dalle de compression. Néanmoins, il ne donne pas entière satisfaction quant à la réalisation du vide sanitaire ou du vide technique. En effet, les planches de coffrage additionnelles 45 sont stabilisées verticalement uniquement par emboitement dans les rainures 18 des pièces de fondation 10. Ce mode de réalisation impose d'insérer les planches de coffrage additionnelles 45 dans les pièces de fondation 10 avant la mise en place des longrines 20. En outre, la longueur des planches de coffrage 45 doit être ajustée à l'écartement prévu entre deux pièces de fondation 10 successives. Par conséquent, il résulte de ces inconvénients une difficulté de mise en oeuvre des planches de coffrage additionnelles 45 lors de la construction d'un vide sanitaire, ainsi qu'une instabilité mécanique des planches de coffrage additionnelles 45 lors du remblai. Une telle instabilité s'explique par le fait que les planches de coffrage 45 ne sont maintenues en position qu'au niveau de leurs extrémités, puisqu'elles sont logées dans les rainures 18 des pièces de fondation 10, ce qui est largement insuffisant pour retenir la pression exercée par le remblai.

### Exposé de l'invention :

La présente invention vise à pallier ces inconvénients en proposant un procédé de fabrication d'un vide sanitaire sécurisé, renforcé, plus simple et donc plus rapide à mettre en oeuvre.

Dans ce but, l'invention concerne un procédé de fabrication d'un vide sanitaire du genre indiqué en préambule, caractérisé en ce que l'on prévoit dans ladite longrine au moins une réservation s'étendant sensiblement verticalement, l'on insère au moins une pièce d'appui dans une position sensiblement verticale dans ladite réservation ménagée dans ladite longrine, l'on pose en applique ledit au moins un panneau contre ladite au moins une pièce d'appui pour permettre le maintien dudit panneau dans une position sensiblement verticale, et l'on fixe ledit panneau à ladite pièce d'appui par un organe de fixation.

Dans une variante préférée, l'on répartit respectivement une pluralité de pièces d'appui dans une pluralité de réservations traversantes successives ménagées dans ladite longrine, et l'on répartit ladite pluralité de pièces d'appui dans ladite longrine à intervalles réguliers.

Dans une forme de réalisation préférée, l'on pose au moins un premier panneau et un deuxième panneau dont les longueurs respectives sont supérieures à l'écartement entre deux pièces d'appui successives, l'on pose un premier panneau de sorte que les deux extrémités respectives dudit premier panneau soient en appui sur au moins deux pièces d'appui successives, puis l'on superpose un deuxième panneau de sorte qu'au moins une extrémité du second panneau chevauche ladite extrémité du premier panneau et crée une zone de chevauchement, et l'on lie au moins un panneau à au moins une pièce d'appui par au moins un organe de fixation.

Dans ce cas, l'on pose successivement une pluralité de premiers panneaux et seconds panneaux, dont au moins une extrémité du second panneau chevauche une extrémité du premier panneau au niveau d'une zone de chevauchement, lesdites zones de chevauchements successives étant disposées chacune au droit d'une pièce d'appui et reliées à ladite pièce d'appui par au moins un organe de fixation, ledit organe de fixation étant emboité d'une part sur ladite pièce d'appui et d'autre part à l'extrémité du second panneau.

L'invention concerne également un organe de fixation tel que défini en préambule, caractérisé en ce qu'il est constitué d'une agrafe à angle droit comportant une tige recourbée ouverte à deux branches ayant la forme d'une épingle à cheveux, comportant une partie centrale pour enserrer la pièce d'appui prolongées par lesdites branches parallèles comportant chacune une portion droite et un angle droit à leur extrémité respective, lesdits angles droits étant agencés pour former une zone de réception de l'épaisseur d'au moins un panneau. La partie centrale peut présenter la forme d'un arc de cercle dont l'axe est parallèle à la zone de réception

Dans une forme de réalisation préférée, les portions droites peuvent comporter chacune une seconde partie en vis-à-vis pour enserrer la pièce d'appui, de manière à former une première zone de réception de l'épaisseur d'un panneau entre lesdits angles droits et la seconde partie, et une seconde zone de réception de l'épaisseur de deux panneaux entre lesdits angles droits et la partie centrale. Et, les secondes parties peuvent être courbes en forme d'arc de cercle.

Enfin, l'invention concerne un ensemble de construction tel que défini en préambule, caractérisé en ce qu'il comporte au moins une pièce d'appui disposée dans au moins une réservation située dans ladite longrine, ladite pièce d'appui étant agencée pour permettre le maintien dudit au moins un panneau dans une position sensiblement verticale, et des organes de fixation agencés pour fixer ledit au moins un panneau à ladite pièce d'appui.

Dans une forme de réalisation préférée, il comporte une pluralité de pièces d'appui, d'organes de fixation, de panneaux répartis en premiers panneaux et en seconds panneaux agencés pour se chevaucher au moins partiellement au droit desdites pièces d'appui et former une paroi continue.

### Description sommaire des dessins :

La présente invention et ses avantages apparaîtront mieux dans la description suivante de plusieurs modes de réalisation donnés à titre d'exemple non limitatif, en référence aux dessins annexés, dans lesquels:
- la figure 1 représente un ensemble de construction d'un vide sanitaire selon l'art antérieur,
- la figure 2 est une vue en perspective d'un ensemble de construction d'un vide sanitaire selon un premier mode de réalisation de l'invention,
- les figures 3A et 3B sont des vues en coupe et de face d'une partie de l'ensemble de construction de la figure 2,
- la figure 4 est une vue en perspective d'un ensemble de construction d'un vide sanitaire selon un second mode de réalisation de l'invention,
- les figures 5A et 5B sont des vues en coupe et de face d'une partie de l'ensemble de construction de la figure 4, respectivement après remblai et avant remblai,
- les figures 6A à 6C représentent un organe de fixation selon un premier mode de réalisation respectivement vu en perspective, de coté, et de dessus, et
- les figures 7A à 7C représentent un organe de fixation selon un second mode de réalisation respectivement vu de en perspective, de coté, et de dessus.

### Illustrations de l'invention et meilleures manières de réaliser l'invention :

En référence aux figures, les éléments de construction, qui permettent la mise en oeuvre du procédé de fabrication d'un vide sanitaire, et la fabrication de l'ensemble de construction comportent au moins des pièces de fondation 1, des longrines 2, des panneaux 3, des pièces d'appui 4 et des organes de fixation 5, 5'.

Les pièces de fondation 1 sont des éléments préfabriqués en béton qui se composent par exemple de deux parties superposées, qui consistent en une semelle 11 surmontée d'un plot 12. De telles pièces de fondation 1 sont logées dans des excavations ponctuelles et permettent de faire l'interface entre le sol et le bâtiment et de supporter des longrines 2 qui seront décrites plus loin. A titre d'exemple non limitatif, il est possible d'utiliser des pièces de fondation qui ont fait l'objet du brevet FR 2 977 902 déposé par la demanderesse, et illustré à la figure 1.

Les longrines 2 sont des pièces moulées en béton ou similaire avec ou sans armature en acier et présentant une section en L. Les longrines 2 sont prévues pour être posées sur deux pièces de fondation 1 consécutives et pour porter les extrémités des poutrelles d'un plancher (non représentées). En outre, les longrines 2 comportent dans leur épaisseur des réservations 21, comme cela est représenté aux figures 2, 3A et 5A, agencées pour recevoir des pièces d'appui 4 qui sont elles-mêmes agencées pour maintenir des panneaux 3 et qui seront décrites dans la suite. Les réservations 21 peuvent être traversantes et sont réparties sur la longueur de la longrine 2. En outre, les réservations 21 peuvent être réparties de façon régulière, pour permettre une répartition régulière des pièces d'appui 4 sur la longueur de la longrine 2, afin de mieux distribuer les efforts exercés par les panneaux 3 sur les pièces d'appui 4.

Les panneaux 3 sont des pièces préfabriquées en béton ou similaire qui présentent une forme sensiblement parallélépipédique et dont les faces peuvent être lisses ou structurées. De tels panneaux 3 sont agencés pour être posés en applique sur les pièces de support 4 afin de délimiter extérieurement l'espace sous les longrines 2, comme illustré aux figures 2 et 4, et sous le plancher qui sera déposé. Ainsi, les panneaux 3 permettent de réaliser une paroi continue pour fermer efficacement l'accès à cet espace et pour éviter que la terre de remblai ne pénètre dans cet espace. Ces panneaux 3 permettent ainsi la création d'un vide sanitaire ou vide technique. La hauteur du vide sanitaire peut être ajustée en faisant varier la hauteur des panneaux 3 et la hauteur de terre. En outre, la face 33 extérieure des panneaux 3 qui est en contact avec la terre de remblai peut présenter une surface structurée, par exemple, sous la forme de nervures horizontales, comme représenté aux figures 3A et 5A, pour favoriser la retenue du remblai. Les panneaux 3 sont maintenus dans une position sensiblement verticale par les pièces d'appui 4 introduites à travers les réservations 21 prévues dans les longrines 2 et sont verrouillés dans cette position par des organes de fixation 5, 5'. D'une part, on appellera premier panneau 31, un panneau 3 appliqué directement sur les pièces d'appui 4, et d'autre part, on appellera second panneau 32, un panneau 3 superposé entre deux premiers panneaux 31 consécutifs et reposant sur leur extrémité respective, à ce titre on peut se référer à la figure 4.

Les pièces d'appui 4 peuvent être des tiges, par exemple, de section cylindrique ou des profilés, par exemple en métal ou acier inoxydable. Ces pièces d'appui 4 permettent de maintenir sensiblement à la verticale les panneaux 3. Elles sont destinées à être insérées dans les réservations 21 des longrines 2 et à être enfoncées dans ou posées sur le sol, selon la nature du sol. En effet, pour des sols meubles, les tiges 4 peuvent être enfoncées dans le sol au moyen d'un marteau jusqu'à ce qu'elles ne dépassent plus des longrines 2. Au contraire, lorsque le sol est dur, les tiges 4 ne peuvent être enfoncées dans le sol, par conséquent elles sont susceptibles de dépasser des longrines 2. Toutefois, après coulage du plancher les tiges 4 dépassant des longrines 2 seront noyées dans le plancher et ne seront plus visibles. Avantageusement, les pièces d'appui 4 sont réparties sur toute la longueur de la longrine 2, pour assurer une répartition des efforts exercés par les panneaux 3 sur les pièces d'appui 4. Une telle configuration permet d'éviter que ces efforts soient exercés uniquement directement sur les pièces de fondation 1 comme dans l'art antérieur illustré à la figure 1, ce qui peut engendrer une fragilité de l'ensemble de construction. En effet, après le remblai de la terre, les pièces d'appui 4 supportent à la fois les efforts exercés par les panneaux 3 et par la terre de remblai. Par conséquent, les panneaux 3 ne sont pas les seuls éléments qui maintiennent la terre de remblai, puisque les efforts sont transmis aux pièces d'appui 4 et aux longrines 2. Il en découle une grande stabilité de l'ensemble de construction. Une telle configuration permet d'éviter le maintien du panneau 3 dans les rainures des pièces de fondation 1 comme dans l'art antérieur. Il en résulte également une facilité de mise en place des panneaux 3, en s'affranchissant de l'opération fastidieuse d'insertion dans des rainures.

Les organes de fixation 5, 5', illustrés aux figures 6A à 7C, peuvent se présenter sous la forme d'une agrafe à angle droit en forme d'épingle à cheveux réalisée en fil métallique de préférence inoxydable. Ces organes de fixation 5, 5' permettent de fixer au moins un panneau 3 à une pièce d'appui 4. Une telle agrafe 5, 5' comporte une tige recourbée ouverte à deux branches 54, 54' ayant la forme d'une épingle à cheveux. Elle comporte une partie centrale 51 pour enserrer la pièce d'appui 4. La partie centrale 51 peut présenter une forme courbe, en arc de cercle d'axe 53, tel que cela est représenté dans les figures. Toutefois, la partie centrale peut présenter d'autres formes selon la section de la pièce d'appui 4 qu'elle doit enserrer. La partie centrale 51 est prolongée par les deux branches parallèles 54, 54'comportant chacune une portion droite 55, 55'et un angle droit 56, 56' à leur extrémité respective. Les angles droits 56, 56' sont agencés pour former une zone de réception ZR de l'épaisseur d'au moins un panneau 3.

Selon une variante de réalisation représentée aux figures 7A à 7C, les portions droites 55, 55' comportent chacune une seconde partie 57, 57' courbe formée par deux arcs de cercle 58, 58' en vis-à-vis qui permet également d'enserrer une pièce d'appui 4. Bien entendu, cette seconde partie 57, 57' peut prendre d'autres formes, en fonction de la section de la pièce d'appui 4 à enserrer. En outre, dans ce mode de réalisation, l'agrafe 5' peut comporter deux zones de réception ZR1, ZR2. D'autre part, elle comporte une première zone de réception ZR1 permettant d'enserrer la partie transversale de l'extrémité d'un panneau 3 entre les angles droits 56, 56'et la seconde partie 57. D'autre part, elle comporte une seconde zone de réception ZR2 permettant d'enserrer la partie transversale de l'extrémité de deux panneaux 3 entre les angles droits 56, 56' et la partie centrale 51. Par conséquent, dans cette configuration, il est possible de recevoir l'épaisseur d'un seul panneau 3 ou l'épaisseur de deux panneaux 3 superposés. Par exemple, lorsque deux panneaux 3 se chevauchent au niveau de leur extrémité respective dans une zone de chevauchement ZC, la partie centrale 52 enserre la pièce d'appui 4 et la zone de réception ZR2 enserre deux épaisseurs de panneaux 3 superposés.

### Possibilités d'application industrielle :

Le procédé de fabrication d'un vide sanitaire, ainsi que l'ensemble de construction selon l'invention sont détaillés ci-après. Il permet la réalisation de vides sanitaires ou vides techniques.

Conformément aux procédés connus, on décape la terre végétale sur une certaine profondeur, on réalise des excavations ponctuelles dans le sol à intervalles réguliers pour couvrir la surface du futur bâtiment par un quadrillage en X-Y, et on coule au fond des excavations un béton de propreté permettant de mettre à niveau les fondations. On procède à un repérage au sol des axes X-Y. On pose les pièces de fondation 1 dans les excavations, puis l'on pose les longrines 2 sur et entre les pièces de fondations 1. Après quoi, les pièces d'appui 4 sont disposées dans les réservations 21 ménagées dans les longrines 2 et sont enfoncées dans le sol ou en appui sur le sol en fonction de la nature du sol. Par conséquent, il est possible de placer les panneaux 3 avant ou après le coulage du plancher, contrairement à l'art antérieur. Selon le mode de réalisation de la figure 2, un seul panneau 3 est disposé entre les pièces de fondation 1 et posé en applique contre les pièces d'appui 4. L'organe de fixation 5 qui peut consister en une agrafe en forme d'épingle à cheveux comme détaillé plus haut est enserré autour de la pièce d'appui 4 et du panneau 3. La partie centrale 51 courbe en forme d'arc de cercle d'axe 53 enserre alors la pièce d'appui 4, tandis que la zone de réception ZR reçoit l'épaisseur du panneau 3. La terre est déposée contre les panneaux 3. Un tel procédé permet d'obtenir un premier ensemble de construction d'une grande stabilité, représenté à la figure 2.

Dans un second mode de réalisation, le vide sanitaire peut être délimité par une paroi continue formée en plaçant alternativement des premiers et des seconds panneaux 31, 32. Les panneaux 3 sont posés contre les pièces d'appui 4, puis fixées au moyen d'organes de fixation 5'. Avantageusement, cette configuration permet de placer les panneaux 3 avant ou après le coulage du plancher, contrairement à l'art antérieur. Comme représenté à la figure 4, les panneaux 3 peuvent se chevaucher dans une zone de chevauchement ZC. Les panneaux 3 peuvent alors être fixés aux pièces d'appui 4 par un organe de fixation 5' dans cette zone de chevauchement ZC qui comporte comme décrit plus haut une partie centrale 51 courbe, et une seconde partie 57, 57' courbe, ainsi que deux zones de réceptions ZR1, ZR2. La partie centrale 51 courbe en forme d'arc de cercle d'axe 53 enserre alors la pièce d'appui 4, tandis que la seconde zone de réception ZR2 reçoit les épaisseurs respectives des premier et second panneaux 31, 32 dans la zone de chevauchement ZC. En dehors de la zone de chevauchement ZC, c'est-à-dire à proximité des pièces de fondation 1, l'organe de fixation 5' enserre la pièce d'appui 4 au niveau de la partie courbe 52 s'il s'agit d'un premier panneau 31 et enserre son épaisseur dans le première zone de réception ZR1, soit au niveau de la seconde partie courbe 53, s'il s'agit d'un second panneau 32 et enserre au moins son épaisseur dans le seconde zone de réception ZR1. Un tel procédé permet d'obtenir un second ensemble de construction représenté à la figure 4.

Il ressort clairement de cette description que l'invention permet d'atteindre les buts fixés, à savoir la réalisation d'un vide sanitaire de façon simple, rapide, efficace, tout en améliorant sa stabilité.

La présente invention n'est pas limitée aux exemples de réalisation décrits mais s'étend à toute modification et variante évidentes pour un homme du métier tout en restant dans l'étendue de la protection définie dans les revendications annexées.

## Revendications

1. Procédé de fabrication d'un vide sanitaire lors duquel on pose au moins deux pièces de fondation (1) dans des excavations ponctuelles ménagées dans le sol, on pose au moins une longrine (2) sur lesdites pièces de fondation (1) et on positionne au moins un panneau (3) dans une position sensiblement verticale entre lesdites pièces de fondation (1) pour délimiter un vide sanitaire, **caractérisé en ce que** l'on prévoit dans ladite longrine (2) au moins une réservation (21) s'étendant sensiblement verticalement, l'on insère au moins une pièce d'appui (4) dans une position sensiblement verticale dans ladite réservation (21) ménagée dans ladite longrine (2), l'on pose en applique ledit au moins un panneau (3) contre ladite au moins une pièce d'appui (4) pour permettre le maintien dudit panneau (3) dans une position sensiblement verticale, et l'on fixe ledit panneau (3) à ladite pièce d'appui (4) par un organe de fixation (5, 5').

2. Procédé selon la revendication 1, **caractérisé en ce que** l'on répartit respectivement une pluralité de pièces d'appui (4) dans une pluralité de réservations (21) traversantes successives ménagées dans ladite longrine (2).

3. Procédé selon la revendication 2, **caractérisé en ce que** l'on répartit ladite pluralité de pièces d'appui (4) dans ladite longrine (2) à intervalles réguliers.

4. Procédé selon les revendications 2 à 3, **caractérisé en ce que** l'on pose au moins un premier panneau (31) et un deuxième panneau (32) dont les longueurs respectives sont supérieures à l'écartement (E) entre deux pièces d'appui (4) successives, l'on pose un premier panneau (31) de sorte que les deux extrémités (311) respectives dudit premier panneau (31) soient en appui sur au moins deux pièces d'appui (4) successives, puis l'on superpose un deuxième panneau (32) de sorte qu'au moins une extrémité (321) du second panneau (32) chevauche ladite extrémité (311) du premier panneau (31) et crée une zone de chevauchement (ZC), et l'on lie au moins un panneau (31, 32) à au moins une pièce d'appui (4) par au moins un organe de fixation (5, 5').

5. Procédé selon la revendication 4, **caractérisé en ce que** l'on pose successivement une pluralité de premiers panneaux (31) et seconds panneaux (32), dont au moins une extrémité (321) du second panneau (32) chevauche une extrémité (311) du premier panneau (31) au niveau d'une zone de chevauchement (ZC), lesdites zones de chevauchements successives (ZC) étant disposées chacune au droit d'une pièce d'appui (4) et reliées à ladite pièce d'appui (4) par au moins un organe de fixation (5, 5'), ledit organe de fixation (5, 5') étant emboité d'une part sur ladite pièce d'appui (4) et d'autre part à l'extrémité du second panneau (321).

6. Organe de fixation (5, 5') pour lier au moins un panneau (3) à une pièce d'appui (4) dans le procédé de fabrication selon l'une quelconque des revendications 1 à 5, **caractérisé en ce qu'**il est constitué d'une agrafe à angle droit comportant une tige recourbée ouverte à deux branches (54, 54') ayant la forme d'une épingle à cheveux, comportant une partie centrale (51) pour enserrer la pièce d'appui (4) prolongées par lesdites branches parallèles (54, 54') comportant chacune une portion droite (55, 55') et un angle droit (56, 56') à leur extrémité respective, lesdits angles droits (56, 56') étant agencés pour former une zone de réception (ZR) de l'épaisseur d'au moins un panneau (3).

7. Organe de fixation (5, 5') selon la revendication 6, **caractérisé en ce que** ladite partie centrale (51) présente la forme d'un arc de cercle dont l'axe (53) est parallèle à la zone de réception (ZR).

8. Organe de fixation (5') selon la revendication 7, **caractérisé en ce que** lesdites portions droites (55, 55') comportent chacune une seconde partie (57, 57') en vis-à-vis pour enserrer la pièce d'appui (4), de manière à former une première zone de réception (ZR1) de l'épaisseur d'un panneau (3) entre lesdits angles droits (56, 56') et la seconde partie (57, 57'), et une seconde zone de réception (ZR2) de l'épaisseur de deux panneaux (31, 32) entre lesdits angles droits (56, 56') et la partie centrale (51).

9. Organe de fixation (5') selon la revendication 8, **caractérisé en ce que** les dites secondes parties (57, 57') sont courbes en forme d'arc de cercle.

10. Ensemble de construction pour la mise en oeuvre du procédé selon l'une quelconque des revendications 1 à 5, comportant au moins deux pièces de fondation (1) et au moins une longrine (2) entre lesdites pièces de fondation (1), au moins un panneau (3) à la verticale entre les pièces de fondation (1) sous ladite au moins longrine (2), **caractérisé en ce qu'**il comporte au moins une pièce d'appui (4) disposée dans au moins une réservation (21) située dans ladite longrine (2), ladite pièce d'appui (4) étant agencée pour permettre le maintien dudit au moins un panneau (3) dans une position sensiblement verticale, et des organes de fixation (5, 5') agencés pour fixer ledit au moins un panneau (3) à ladite pièce d'appui (4).

11. Ensemble de construction selon la revendication 10, **caractérisé en ce qu'**il comporte une pluralité de pièces d'appui (4), d'organes de fixation (5, 5'), de panneaux (3) répartis en premiers panneaux (31) et en seconds panneaux (32) agencés pour se chevaucher au moins partiellement au droit desdites pièces d'appui (4) et former une paroi continue.
